# EUROPÄISCHE PATENTANMELDUNG

(11) **EP 2 135 985 A1**
(43) Veröffentlichungstag der Anmeldung: **23.12.2009**
(21) Anmeldenummer: 08075622.4
(22) Anmeldetag: 10.07.2008
(51) Int. Cl.: D05B 79/00

(54) **LED-Nählicht für Haushaltnähmaschinen**

(30) Priorität: 20.06.2008 EP 08075570
(71) Anmelder: Partner-Unternehmensberatung GmbH, 12107 Berlin (DE)
(72) Erfinder: Grunow, Bernd, 12107 Berlin (DE)
(74) Vertreter: Boeckh, Tobias

(57) **Zusammenfassung**

Die Erfindung betrifft ein LED-Nählicht für eine Haushaltsnähmaschine, welches einen LED-Träger, die LED selbst und eine Halterung und einen Stecker umfasst. Weiterhin betrifft die Erfindung einen Kit für den nachträglichen Einbau eines Nählichts in eine übliche im Stand der Technik bekannte Nähmaschine mit einer Glühbirne.

## Beschreibung

Die Erfindung betrifft ein LED-Nählicht für eine Haushaltsnähmaschine, welches einen LED-Träger, die LED selbst und eine Halterung und einen Stecker umfasst. Weiterhin betrifft die Erfindung einen Kit für den nachträglichen Einbau eines Nählichts in eine übliche im Stand der Technik bekannte Nähmaschine mit einer Glühbirne.

Nähmaschinen dienen vor allem zur mechanischen Herstellung einer Naht, beispielsweise innerhalb eines Gewebes. Zur Herstellung einer Naht innerhalb eines Gewebes werden ein oder mehrere Fäden, insbesondere Nähgarn, durch Nähen miteinander verknüpft, wobei der sogenannte Oberfaden zuvor mit einer Nadel durch das Gewebe geschoben wird. Nach dem technischen Zusammenspiel von Nadel und Faden, werden (a) Doppelstepstichmaschinen, (b) Kettstichmaschinen und (c) Überwendlichmaschinen unterschieden. Eine weitere Unterscheidung der Nähmaschinen ist nach Stichlänge und Stofftransport möglich, da für jede Nähgutart geeignete Transporteinrichtungen zum Erzeugen einer Stichlänge oder einer Stichfolge gebaut werden.

Haushaltsnähmaschinen unterscheiden sich deutlich von Industrienähmaschinen und werden nicht selten sogar von unterschiedlichen Herstellern gebaut. So sind beispielsweise Haushaltsnähmaschinen so aufgebaut, dass sie einen allein arbeitenden Untertransporteur aufweisen, der insbesondere die untere Stofflage antreibt. Aber selbstverständlich gibt es auch Haushaltsnähmaschinen mit einem zusätzlichen Obertransporteur. Dennoch gibt es im Stand der Technik zahlreiche Unterschiede zwischen Industrie- und Haushaltsnähmaschinen.

Die Grundform der Nähmaschine ist in der Regel eine rechtsständige Flachbettnähmaschine. Für besondere Arbeitsgänge wurden spezielle Nähmaschinenformen entwickelt, wie z. B. die Flachbett-, Sockel-, Säulen-, Freiarm-und Blocknähmaschinen. Im Stand der Technik sind auch linksständige Nähmaschinen gebaut worden.

Aufgrund der unterschiedlichen Dimensionierung und dem unterschiedlichen Aufbau von Industrie- und Haushaltsnähmaschinen sind auch einzelne Zubehöre für diese verschiedenen Nähmaschinentypen nicht identisch. Man ist im Stand der Technik bisher davon ausgegangen, dass beispielsweise das Beleuchtungsproblem bei Haushaltsnähmaschinen am besten vom Endverbraucher - d. h. vom Benutzer der Nähmaschine - gelöst werden kann. So werden neben Haushaltsnähmaschinen oft Stehlampen oder ähnliches installiert, um ein optimales Ausleuchten des Nähfeldes zu erreichen. Haushaltsnähmaschinen üblicher Bauart haben zur Ausleuchtung des Nähguts weiterhin eine Glühbirne im Nähmaschinenkopf. Die Glühbirne wird in eine im Nähmaschinenkopf eingebaute Fassung gesteckt oder geschraubt. Durch die technische Limitierung einer Glühbirne ist die Ausleuchtung allerdings begrenzt. Neben den klassischen Glühbirnen sind im Stand der Technik auch Lichtquellen beschrieben worden, die durch Lichtleiterkabel erzeugt werden. In diesem Falle werden Lichtleiterkabel um die Nadel der Nähmaschine gruppiert. Hierbei ist es allerdings nachteilig, dass diese Lichtleiter während des Nähens hinderlich sein können und es durch das Lichtfeld der verschiedenen Lichtleiterkabel nicht ausgeschlossen werden kann, dass sich Schatten bilden. Des weiteren ist der Montageaufwand für derartige Vorrichtungen sehr hoch.

Der Erfindung liegt daher die Aufgabe zugrunde, eine Vorrichtung zum Beleuchten von Nähmaschinen der gattungsgemäßen Art bereitzustellen, die die Nachteile des Standes der Technik nicht aufweist und insbesondere eine schattenfreie und gleichmäßige Ausleuchtung des Arbeitsfeldes bei einem geringen Montageaufwand ermöglicht.

Erfindungsgemäß wird die Aufgabe durch eine Vorrichtung gemäß der Ansprüche gelöst, wobei die Unteransprüche Vorzugsvarianten der Erfindung mit besondere Vorteilen darstellen.

Überraschenderweise hat sich gezeigt, dass mit 2 bis 32 punktweise Licht abgebenden Leuchtdioden im Bereich (10) der Nadel der Nähmaschine ein Helligkeitssektor ohne Schatten aufgebaut werden kann. Die erfindungsgemäße Vorrichtung kann sowohl als Erstausstattung als auch nachträglich von Benutzern in alle Haushaltsnähmaschinen mit Glühbirnenfassung eingebaut werden.

Die Leuchtdiode im Sinne der Erfindung ist eine Lumineszenz-Diode, die als Halbleiter-Bauelement ausgebildet ist. Wenn durch die Diode ein Strom in Durchlassrichtung fließt, so strahlt die Leuchtdiode im Sinne der Erfindung Licht, Infrarotstrahlung oder auch Ultraviolettstrahlung in verschiedenen Wellenlängen ab. Die Leuchtdiode (LED) weist einen Hlableiterkristall auf, der in einer Reflektorwanne eingebettet ist. Der Reflektor ist von einer transparenten Kunststoffummantelung umgeben. Der Halbleiter der LED bildet eine Diode. Anders als beispielsweise Glühlampen sind Leuchtdioden vorteilhafterweise keine Temperaturstrahler. Sie emittieren das Licht in einem begrenzten Spektralbereich, wobei dieses nahezu monochrom ist. Aus diesem Grunde können Sie besonders gut verwendet werden, um in Haushaltsnähmaschinen unterschiedlichstes Nähmaterial zu beleuchten. Anders als bei Industrienähmaschinen ist das Spektrum an zu bearbeitenden Materialien bei Haushaltsnähmaschinen oft größer. Durch die gezielte Auswahl der Halbleitermaterialien und der Dotierung können die Eigenschaften des erzeugten Lichts variiert werden. Vor allem der Spektralbereich und die Effizienz lassen sich so beeinflussen.
- Aluminiumgalliumarsenid (AlGaAs) - rot und infrarot, bis 1000 nm Wellenlänge
- Galliumaluminiumarsenid (GaAlAs) - z. B. 665 nm, rot, LWL bis 1000 nm
- Galliumarsenidphosphid (GaAsP) und Aluminiumindiumgalliumphosphid (AllnGaP) - rot, orange und gelb
- Galliumphosphid (GaP) - grün
- Siliciumcarbid (SiC) - erste kommerzielle blaue LED; geringe Effizienz
- Zinkselenid (ZnSe) - blauer Emitter, der jedoch nie die kommerzielle Reife erreichte
- Indiumgalliumnitrid (InGaN)/Galliumnitrid (GaN) - UV, blau und grün
- Weiße LEDs sind meistens blaue LEDs mit einer Phosphorschicht, die als Lumineszenz-Konverter wirkt

Im Sinne der Erfindung ist weißes Licht besonders vorteilhaft. Um mit Leuchtdioden weißes Licht zu erzeugen, kommen verschiedene Verfahren zur additiven Farbmischung zum Einsatz. Es können beispielsweise Leuchtdioden verschiedener Farben z. B. aus blau und gelb oder rot, grün und blau so kombiniert werden, dass ihr Licht gemischt und somit als weiß erscheint.

Bevorzugt kann die erfindungsgemäße Vorrichtung als eine mit LED-Leuchtdioden bestückte Einbaueinheit (siehe Fig. 3) mit einer Schraube befestigt und mit einer Steckverbindung für die Stromaufnahme in der Fassung der ursprünglichen Glühbirne ausgestattet sein.

Die Leuchtdioden lassen sich bevorzugt in Reihe schalten (Fig. 22).

In einer weiteren bevorzugten Ausführungsform weist die erfindungsgemäße Vorrichtung einen LED-Träger (3) auf, der 16 LEDs (4) umfasst und weiterhin mindestens eine Halterung (5) und einen Stecker (6) besitzt.

Eine derartige Vorrichtung kann vorteilhafterweise auch zum Nachrüsten von Haushaltsnähmaschinen eingesetzt werden, deren Beleuchtung bisher über eine einfache Glühbirne realisiert wurde.

Die in einer bevorzugten Ausführungsform im wesentlichen U-förmige Ausbildung des LED-Trägers ermöglicht es vorteilhafterweise, diesen in die bekannten Typen der Haushaltsnähmaschinen ohne umfassende Baumaßnahmen zu integrieren. Der Stecker (6) ist vorzugsweise so ausgebildet, dass er in die übliche Fassung für die Glühlampen wirkverbunden werden kann. Die Halterung (5) weist an ihrem einen Ende eine Bohrung auf, durch die ein Befestigungsmittel, bevorzugt eine Schraube oder ein Stift geführt werden kann, um den LED-Träger (3) in der Nähmaschine zu integrieren. Selbstverständlich ist es möglich, dass der LED-Träger auch jede andere Form aufweist.

In einer weiteren bevorzugten Ausführungsform wird der LED-Träger (3) so ausgebildet, dass er 8 LEDs aufweist. In diesem Falle ist die erfindungsgemäße Vorrichtung besonders stromsparend und entwickelt kaum Wärme.

In einer anderen bevorzugten Ausführungsform der Erfindung weist der LED-Träger eine Kreisform auf. Ein kreisförmiger LED-Träger kann vorteilhafterweise die Nadelstange umschließen und so für optimale Lichtverhältnisse an dieser sorgen. Vorteilhafterweise wird so das Arbeitsfeld im Bereich der Nadel effizient und insbesondere schattenfrei erhellt.

In einer weiteren bevorzugten Ausführungsform ist der LED-Träger als offener Kreis ausgestaltet (Fig. 8). Selbstverständlich sind auch alle anderen Formen der Ausgestaltung des LED-Trägers möglich, wie z. B. das Rechteck (Fig. 9), ein Viereck (Fig. 10), ein Dreieck (Fig. 11), ein Trapez (Fig. 12), ein Sechseck (Fig. 13), ein Achteck (Fig. 14), eine Kreisform (Fig. 7 und 15), eine ovale Form (Fig. 16), ein gerundetes Dreieck (Fig. 17), einen Bogen/Haken (Fig. 18), eine A-Form (Fig. 19), eine Schiene (Fig. 20) und/oder eine gebogene Schiene (Fig. 21). Bevorzugt weisen die LED-Träger 16 LEDs auf.

Es war völlig überraschend, dass die verschiedenen geometrischen Formen der LED-Träger zu unterschiedlichen Effekten bei der optimalen Ausleuchtung von verschiedenem Nähgut führen. Je nach Grundaufbau des Nadelbereichs einer Haushaltsnähmaschine kann die Kreisform bzw. die offene Kreisform besonders bevorzugt sein. Selbstverständlich ist es auch möglich, mit besonderem Vorteil eine rechteckige oder quadratische Form einzusetzen. Der Fachmannn kann ohne selbst erfinderisch tätig zu werden beispielsweise bei einem Nachrüstbausatz die optimale Form des Trägers auswählen.

Im Folgenden soll die Erfindung anhand eines Ausführungsbeispiels näher erläutert werden, ohne auf dieses beschränkt zu sein.

Es zeigen
- Figur 1:: Schatten (1) bei herkömmlicher Glühbirne
- Figur 2:: Schatten (2) bei 16 LED Nählicht
- Figur 3:: Unterseite eines Nählichtes mit 16 LEDs mit LED-Träger (3), LED (4), Halterung (5) und Stecker (6)
- Figur 4:: Oberseite eines Nählichtes mit 16 LEDs mit LED-Träger (3), Halterung (5) und Stecker (6)
- Figur 5:: Unterseite eines Nählichtes mit 8 LEDs mit LED-Träger (3), LED (4), Halterung (5) und Stecker (6)
- Figur 6:: Oberseite eines Nählichtes mit 8 LEDs mit LED-Träger (3), Halterung (5) und Stecker (6)
- Figur 7:: 16 LED Nählicht, Kreisform mit LED-Träger (3), LED (4), Halterung (5) und Stecker (6)
- Figur 8:: 16 LED Nählicht, offener Kreis mit LED-Träger (3), LED (4), Halterung (5) und Stecker (6)
- Figur 9:: 16 LED Nählicht, Rechteck mit LED-Träger (3), LED (4), Halterung (5) und Stecker (6)
- Figur 10:: 16 LED Nählicht, Viereck/Quadrat mit LED-Träger (3), LED (4), Halterung (5) und Stecker (6)
- Figur 11:: 16 LED Nählicht, Dreieck mit LED-Träger (3), LED (4), Halterung (5) und Stecker (6)
- Figur 12:: 16 LED Nählicht, Trapez mit LED-Träger (3), LED (4), Halterung (5) und Stecker (6)
- Figur 13:: 16 LED Nählicht, Sechseck mit LED-Träger (3), LED (4), Halterung (5) und Stecker (6)
- Figur 14:: 16 LED Nählicht, Achteck mit LED-Träger (3), LED (4), Halterung (5) und Stecker (6)
- Figur 15:: 16 LED Nählicht, Kreisform mit LED-Träger (3), LED (4), Halterung (5) und Stecker (6)
- Figur 16:: 16 LED Nählicht, Oval mit LED-Träger (3), LED (4), Halterung (5) und Stecker (6)
- Figur 17:: 16 LED Nählicht, gerundetes Dreieck mit LED-Träger (3), LED (4), Halterung (5) und Stecker (6)
- Figur 18:: 16 LED Nählicht, Bogen/Haken mit LED-Träger (3), LED (4), Halterung (5) und Stecker (6)
- Figur 19:: 16 LED Nählicht, A-Form mit LED-Träger (3), LED (4), Halterung (5) und Stecker (6)

- Figur 20:: 16 LED Nählicht, Schiene mit LED-Träger (3), LED (4), Halterung (5) und Stecker (6)
- Figur 21:: 16 LED Nählicht, gebogene Schiene mit LED-Träger (3), LED (4), Halterung (5) und Stecker (6)
- Figur 22:: Schaltpläne
- Figur 22a:: Schaltpläne

Den Figuren 1 und 2 ist entnehmbar, dass die Haushaltsnähmaschine u. a. einen oberen Arm (7) und eine Grundplatte (8) aufweist. Der Arm (7) und die Grundplatte (8) sind über die Säule (9) miteinander verbunden. Der Arm (7) weist eine nicht gezeigte Welle auf, die von einem Antriebsmotor oder über ein Fuß- oder Handpedal betrieben wird (ebenfalls nicht gezeigt).

Die dem Fachmann bekannte (nicht gezeigte) Welle treibt die Nadel über einen Schwingantrieb an. Die Nadel und die diese führende Nadelstange ist im Bereich (10) positioniert. Die nicht gezeigte Welle treibt weiterhin den unterhalb der Grundplatte (8) positionierten Mechanismus an, der im Stand der Technik häufig als Greifer bezeichnet wird und den Oberfaden aufnimmt.

Auf der Grundplatte (8) ist in der Regel ein Tisch angeordnet, der beispielsweise einen beweglichen Schlitten aufweisen kann. Auf der Grundplatte (8) oder dem nicht gezeigten Schlitten wird das Nähgut bewegt und beispielsweise durch Nähen miteinander verknüpft.

Der eigentliche Arbeitsprozess, der mit einer Nähmaschine realisiert wird, findet demgemäß auf einer relativ kleinen Fläche (11) auf der Grundplatte (8) statt. Da die Nadeln mit großer Geschwindigkeit schwingend in das Nähgut eindringen, muss aus Gründen der Arbeitssicherheit, aber auch aus Gründen der optimalen Nahtführung ein schattenfreies Arbeiten gewährleistet sind.

Der Schatten (1) führt zu ungenauem Arbeiten, zu einer mangelhaften Nahtführung und zu einer herabgesetzten Sicherheit am Arbeitsplatz. Mittels LED-Anzeige im Bereich (10) kann der Schatten (2) deutlich reduziert oder im direkten Arbeitsbereich vermieden werden. Hierbei wird der LED-Träger (3) an die Unterseite des Arms (7) im Bereich (10) angebracht. Dies ist auch als Nachrüstsatz bei Haushaltsnähmaschinen problemlos möglich, da der Arm (7) als ein nach unten offenes Gehäuse ausgebildet ist, welches die Nadelstange mit der Nadel aufweist (Nadelstange und Nadel nicht gezeigt).

Parallel zu den Seitenwänden des nach unten offenen Gehäuses des Armes (7) sind um den Bereich der Nadelstange LED Nählichter vorgesehen, die auf einer Schiene positioniert sind (siehe Figur 20) oder aber als Nählicht - wie in Figur 3 dargestellt - angebracht sind. Die LEDs sind hierbei so angeordnet, dass sie die Grundplatte (8) schattenfrei ausleuchten können. Das eigentliche Arbeitsfeld wird auf diese Weise optimal beleuchtet. Je nach Lichtreflexion des Nähgutes können verschiedene LED-Träger in ihren verschiedenen Formen gemäß der Figuren 7 bis 21 an dem Arm (7) gegenüber der Grundplatte (8) angebracht werden.

Besonders vorteilhaft ist es, wenn an der Stirnseite des Arms (7) im offenen Bereich (10) LEDs angeordnet sind und im rechten Winkel hierzu auch an den Längsseiten, so dass die Grundplatte (8) vollständig ausgeleuchtet wird.

Neben den lichtadsorbierenden Eigenschaften des Nähgutes kann der Träger für die LEDs auch nach der Form der Nadelstange ausgewählt werden. Verschiedenartig ausgebildete Nadelstangen erzeugen unterschiedliche

Schatten auf der Grundplatte (8).

## Patentansprüche

1. LED-Nählicht für eine Haushaltsnähmaschine,
**dadurch gekennzeichnet, dass**
das LED-Nählicht einen LED-Träger (3), LEDs (4), eine Halterung (5) und einen Stecker (6) aufweist, der insbesondere für die Stromaufnahme in eine Fassung einer üblichen Glühbirne in Haushaltsnähmaschinen ausgebildet ist.

2. Nählicht nach Anspruch 1,
**dadurch gekennzeichnet, dass**
es 2 bis 20 LEDs aufweist, bevorzugt 6 bis 16.

3. Nählicht nach Anspruch 1 oder 2,
**dadurch gekennzeichnet, dass**
der LED-Träger als Kreisform, offener Kreis oder Oval ausgebildet ist.

4. Nählicht nach Anspruch 1 oder 2,
**dadurch gekennzeichnet, dass**
der LED-Träger als Rechteck oder Quadrat ausgebildet ist.

5. Nählicht nach Anspruch 1 oder 2,
**dadurch gekennzeichnet, dass**
der LED-Träger als Dreieck oder gerundetes Dreieck ausgebildet ist.

6. Nählicht nach Anspruch 1 oder 2,
**dadurch gekennzeichnet, dass**
der LED-Träger als Trapez ausgebildet ist.

7. Nählicht nach Anspruch 1 oder 2,
**dadurch gekennzeichnet, dass**
der LED-Träger als Sechseck oder Achteck ausgebildet ist.

8. Nählicht nach Anspruch 1 oder 2,
**dadurch gekennzeichnet, dass**
der LED-Träger als Bogen/Haken ausgebildet ist.

9. Nählicht nach Anspruch 1 oder 2,
**dadurch gekennzeichnet, dass**
der LED-Träger als A-Form ausgebildet ist.

10. Nählicht nach Anspruch 1 oder 2,
**dadurch gekennzeichnet, dass**
der LED-Träger als Schiene ausgebildet ist.

11. Nählicht nach Anspruch 1 oder 2,
**dadurch gekennzeichnet, dass**
der LED-Träger als gebogene Schiene ausgebildet ist.

12. Nählicht nach einem der vorhergehenden Ansprüche,
**dadurch gekennzeichnet, dass**
das LED-Licht folgende Halbleitermaterialien aufweist: Aluminiumgalliumarsenid, Galliumaluminiumarsenid, Galliumarsenidphosphid, Aluminiumindiumgalliumphosphid, Galliumphosphid, Siliciumcarbid, Zinkselenid, Indiumgalliumnitrid und/oder Galliumnitrid.

13. LED-Nählicht nach einem der vorhergehenden Ansprüche,
**dadurch gekennzeichnet, dass**
das LED-Licht folgenden Spektralbereich aufweist: rot, orange, gelb, grün, blau und/oder Mischungen aus diesen.

14. Haushaltsnähmaschine umfassend das Nählicht nach einem der vorhergehenden Ansprüche.

15. Kit für den nachträglichen Einbau eines Nählichts gemäß Anspruch 1 in eine bekannte Nähmaschine mit einer Glühbirne.
